# EUROPÄISCHE PATENTSCHRIFT

(11) **EP 0 021 384 B1**
(45) Veröffentlichungstag und Bekanntmachung des Hinweises auf die Patenterteilung: **22.02.1984**
(21) Anmeldenummer: 80103504.9
(22) Anmeldetag: 23.06.1980
(51) Int. Cl.: F21V 11/02

(54) **In sich starres Spiegelprofilraster für Spiegelrasterleuchten mit langgestreckten Lampen**
Rigid profile grid for long extended reflector lamps
Grille rigide pour luminaires à grille de réflexion avec des lampes allongées

(30) Priorität: 29.06.1979 DE 2926202
(43) Veröffentlichungstag der Anmeldung: 07.01.1981
(73) Patentinhaber: Korsch, Alfred, D-4154 Tönisvorst 1 (DE)
(72) Erfinder: Korsch, Alfred, D-4154 Tönisvorst 1 (DE)
(74) Vertreter: Bonsmann, Manfred, Dipl.-Ing.

## Beschreibung

Die Erfindung betrifft ein in sich starres Spiegelprofilraster für Spiegelrasterleuchten mit langgestreckten Lampen, mit etwa V-förmigen, quer zur Lampenlängsrichtung in Abständen angeordneten und außenseitig verspiegelten Lamellen mit vorzugsweise parabolisch gekrümmten Schenkeln.

Leuchten für hauptsächlich langgestreckte Röhrenlampen, die mit derartigen Leuchtenblendschutzrastern ausgerüstet sind, weisen unter bestimmten Sichtwinkeln infolge Blendungsfreiheit höchsten Sehkomfort auf. Bei richtiger Wahl der Parabolität der Lamellenschenkel und größtmöglichen Reinheitsgrad der verspiegelten Schenkelflächen reduziert sich außerdem die Eigenleuchtdichte derartiger Leuchten auf ein Minimum.

Nachteilig bei den bekannten Rastern der eingangs genannten Art sind die hohen Herstellungskosten. Dies hat zur Folge, daß trotz minderer Beleuchtungsqualität überwiegend billigere Leuchten mit hoher Eigenleuchtdichte und diffuser Strahlungscharakteristik installiert werden. Die hohen Herstellungskosten der bekannten Raster beruhen darauf, daß die Raster aus Längs- une Querlamellen bestehen, die mittels Stanz- und Formungswerkzeugen so bearbeitet werden müssen, daß sie zu Rastern der eingangs genannten Art zusammengesteckt werden können. Infolge der Längs- und Querlamellen ergeben sich komplizierte Durchdringungen der Lamellen untereinander. Diese Durchdringungen bedingen teure Werkzeuge und Arretierungen, die montageaufwendig sind und zusätzlich die Herstellung verteuern. Es kommt hinzu, daß die bekannten Raster wenig variabel sind, so daß gewünschte Änderungen des Ausblendwinkels oder der Ausstrahlungscharakteristik geänderte Herstellungswerkzeuge erfordern.

Bei den Spiegelprofilrastern der eingangs genannten Art bildeten die Längslamellen Teile der Spiegelreflektorleuchte. Darüber hinaus ist jedoch noch zusätzlich ein Kopfreflektor erforderlich.

Die der Erfindung zugrundeliegende Aufgabe besteht darin, ein in sich starres Spiegelprofilraster für Spiegelrasterleuchten zu schaffen, welches infolge eines anderen Aufbaues einfacher und preiswerter herstellbar ist.

Nach der CH-A-557 938 ist eine Deckenverkleidung mit Lamellen bekannt, bei welcher die Lamellen in Abständen angeordnet und an wenigstens einer gegenüberliegend in den Schenkeln der Lamellen vorgesehenen Ausstanzung durch ein gespanntes Seil gehalten sind. Bei der bekannten Anordnung handelt es sich somit nicht um ein in sich starres Spiegelprofilraster für Spiegelrasterleuchten. Darüber hinaus bestehen die Lamellen aus plattenförmigen, leicht gekrümmten Körpern. Das Problem, wie bei den bekannten Rastern die komplizierten Durchdringungen der Lamellen vermieden werden können, wird nicht angesprochen.

Entsprechendes gilt für die aus der FR-A-23 82 647 bekannte Anordnung. Auch hier sind bei einem sich von einem starren Spiegelprofilraster für Spiegelrasterleuchten unterscheidenden Gegenstand als senkrecht nach unten weisende Platten ausgebildete Lamellen vorgesehen.

Aus der DE-C-803 229 ist ein Blendschutz für Leuchtstofflampen bekannt, bei dem etwa halbmondförmig gestaltete, plattenförmige Lamellen über einen Haltestab verbunden sind. Abgesehen davon, daß es sich bei dieser Anordnung nicht um ein Spiegelprofilraster der eingangs genannten Art handelt, ist darüber hinaus das aus dieser Druckschrift bekannte Raster nicht starr ausgebildet. Die Halterung der etwa halbmondförmig ausgebildeten Blendschutzscheiben bei der bekannten Anordnung erfolgt dadurch, daß die Blendschutzscheiben auf die Leuchtstofflampe aufgesteckt und an zwei gegenüberliegenden Punkten an der Lampe festgehalten werden. Der Haltestab dient dann zum lockeren Zusammenhalten der Blendschutzscheiben, wobei diese lediglich in ihren gegenseitigen Abständen unverschiebbar, ansonsten aber beweglich gegenüber dem Haltestab sind. Die gegenseitigen Abstände sind duch Ausnehmungen in dem Haltestab fixiert.

Erfindungsgemäß ist vorgesehen, daß die Lamellen an wenigstens einer gegenüberliegend in den Schenkeln der Lamellen vorgesehene Ausstanzungen durchfassenden Tragschiene arretiert sind. Vorzugsweise sind die Ausstanzungen in der Nähe der stirnseitigen Lamellenenden vorgesehen. Die Tragschienen sind vorzugsweise paarweise angeordnet. Durch das Aufreihen der Lamellen auf die Tragschienen in Abständen, die aufgrund der geforderten Ausblendwinkel und der Höhe der Lamellen errechnet und bestimmt werden können, können Blendschutzraster hergestellt werden, die auch in der Parabolität der Lamellenschenkelflächen noch während der Montage beeinflußt werden können. Ein Vorteil der Erfindung besteht darin, daß die Lamellen und Tragstäbe vorgefertigt und gelagert und dann auf Abruf in einfachster Weise zu Rastern für unterschiedliche Ausblendwinkel und Parabolitäten montiert werden können.

Die Ausstanzungen in den Schenkelflächen, die der Außenkontur der Tragschienen angepaßt werden, können einfache geometrische Formen aufweisen und sind daher problemlos herstellbar. Die Querschnitte der Tragstäbe sind grundsätzlich beliebig. Die Ausstanzungen können so angebracht sein, daß die Tragschienen entweder vollständig im Bereich der Lamellenflächen liegen oder über die Seiten der Lamellenkanten vorstehen.

Eine Arretierung der Lamellen auf den Tragstäben kann in einfacher Weise dadurch erfolgen, daß die Tragschienen in ihren die Lamellen durchfassenden Bereichen im Querschnitt deformiert, also beispielsweise gequetscht werden. Eine andere Möglichkeit der Arretierung besteht darin, zwischen den Schenkeln der einzelnen Lamellen, also in dem für den Betrachter des Rasters in der eingebauten Form unsichtbaren Bereich, gesonderte Arretierelemente, wie Distanzschellen, Clipse od. dgl. vorzusehen.

Ein weiterer wesentlicher Vorteil des erfindungsgemäßen Rasters besteht darin, daß es aufgrund des Wegfalls der bei den bekannten Rastern üblichen "Längslamellen" nunmehr möglich ist, eine Bedampfung des kompletten Rasters unter Vakuum mit Reinstaluminium vorzunehmen. Damit kann eine Oberflächengüte der Reflektorflächen der Raster erreicht werden, die die Oberflächengüte von beispielsweise eloxiertem Aluminiumblech übertrifft. Die Möglichkeit der Bedampfung gestattet außerdem die Herstellung von Rastern aus anderem als dem bisher üblichen Material. Während bisher für Raster der Werkstoff Aluminium verwendet wurde, können nunmehr auch die Lamellen aus Stahl hergestellt werden, was zu einer Materialpreisreduzierung führt. Ein weiterer Vorteil bei der Verwendung von Stahl besteht in der höheren Stabilität, die es ermöglicht, verspiegelte Blendschutzraster für ballwurfsichere Sportstättenleuchten zu verwenden.

Ein weiterer Vorteil der Erfindung besteht in der Möglichkeit, für die Herstellung der Lamellen einseitig verspiegeltes oder verspiegelbares Band- oder Plattenmaterial zu verwenden, welches auf der anderen Seite farbig, vorzugsweise schwarz diffus lackiert ist oder vor der Bearbeitung lackiert wird, so daß nach der Verarbeitung die Rück- bzw. Innenseiten der Lamellen nur schwach oder überhaupt nicht reflektieren. Bei Verwendung dieser Raster in Spiegelrasterleuchten, die mit über und neben dem Raster angeordneten, verspiegelten Kopf- und Seitenreflektoren ausgerüstet sind, spiegeln sich dann die diesen Reflektoren zugewandten Lamellenoberflächen nur noch derart schwach, daß selbst auf den Bildschirmen von Datensichtgeräten keine Lichtkontraste sichtbar werden.

In weiterer Ausgestaltung der Erfindung kann vorgesehen sein, daß die Tragschienen mit kurvenförmigem Verlauf ausgebildet sind. Für Leuchten mit Blendschutzrastern, die kontinuierlich hintereinander zu Lichtbändern montiert werden, ist diese Aufreihung der Lamellen auf kurvenförmig verformten Tragschienen besonders günstig, da dadurch sowohl horizontale als auch vertikale kurvenförmige Übergänge möglich sind. Weiterhin können auf diese Weise Raster auch für runde Leuchten erstellt werden.

Raster gemäß der Erfindung können in ihrer Größe so ausgebildet sein, daß ein Raster unterhalb mehrerer nebeneinander oder hintereinander angeordneter Lichtquellen angebracht wird. Der optisch geschlossene Charakter der Rasterdecke kann z.B durch gegenseitig um 90° versetzte Anordnung der Rasterelemente aufgelockert werden, so daß beispielsweise eine schachbrettartige Deckengestaltung entsteht, wobei die schachbrettartige Anordnung nicht unbedingt quadratische Rasterelemente voraussetzt.

Weitere Einzelheiten, Vorteile und Merkmale der Erfindung ergeben sich aus den vorstehenden Patentansprüchen sowie der nachfolgenden Beschreibung von Ausführungsbeispielen anhand der beigefügten Zeichnungen. Es zeigen:
Fig. 1 eine schematische perspektivische Darstellung eines Ausführungsbeispiels des Rasters gemäß der Erfindung;
Fig. 2 eine perspektivische Darstellung einer Rasterlamelle des Rasters gemäß Fig. 1;
Fig. 3 mehrere mögliche Querschnittsformen der Tragschienen;
Fig. 4 eine Unteransicht von mehreren jeweils um 90° gegeneinander versetzt angeordneten Rastern gemäß der Erfindung;
Fig. 5 einen Schnitt längs der Linie V-V in Fig. 4, wobei im linken Teil der Zeichnung noch eine Leuchte dargestellt ist;
Fig. 6 eine Ausführungsform der Erfindung, bei der die Tragschienen - bezogen auf die Horizontale - gekrümmt sind;
Fig. 7 eine weitere Ausführungsform, bei der die Tragschienen - bezogen auf die Vertikale - gekrümmt sind;
Fig. 8 ein weiteres Ausführungsbeispiel des Rasters mit kreisförmigen Tragschienen, welches sich für ringförmige Leuchten eignet.

Das in Fig. 1 dargestellte und insgesamt mit 1 bezeichnete Raster weist mehrere Lamellen 2 auf, die in Abständen an Tragschienen 3 gehalten sind. Hierzu weisen die Lamellen 2 in ihren Schenkeln 4 und 5 (Fig. 2) gegenüberliegend Ausstanzungen 6 auf, welche von den Tragschienen 3 durchfaßt werden. Die Schenkel 4 und 5 sind parabolisch gekrümmt. Zur Befestigung der Lamellen 2 auf den Tragschienen 3 wird der Querschnitt der Tragschienen 3 in den von den Lamellen eingeschlossenen Bereichen 7 beispielsweise durch einen Quetschvorgang querschnittsverformt, so daß der so deformierte Aussenumfang fest gegen die Innenkante der Ausstanzungen 6 anliegt. Eine weitere Möglichkeit der Arretierung würde darin bestehen, in den Bereichen 7 gesonderte Arretiereinrichtungen vorzusehen. Die Lamellen 2 und die Tragstäbe 3 bestehen aus verspiegelbarem Werkstoff. Sie können nach dem Aufreihen und Arretieren der Lamellen 2 auf den Tragstäben 3 unter Vakuum mit Reinstaluminium derart bedampft werden, daß die dem Betrachter zugewandten Oberflächen, nämlich die Außenflächen der im wesentlichen V-förmigen Lamellen und auch die Sichtflächen der Tragstäbe 3 verspiegelt sind. Die Innenflächen der Lamellen 2 sind matt schwarz ausgebildet.

Wie aus Fig. 3 ersichtlich, können die Tragstäbe 3 unterschiedlichste Querschnittsformen aufweisen, so beispielsweise ein quadratisches Hohlprofil 3a, ein dreieckiges Hohlprofil 3b, ein rechteckiges Hohlprofil 3c, ein rundes Vollprofil 3d, ein quadratisches Vollprofil 3e, ein dreieckiges Vollprofil 3f, ein rechteckiges Vollprofil 3g, ein T-förmiges Walz- oder Rollprofil 3h, ein V-förmiges Walz- oder Rollprofil 3i, ein V-förmiges Walz- oder Rollprofil mit abgerundeter Kante 3k oder ein winkelförmiges Walz- oder Rollprofil 31. Es besteht auch die Möglichkeit, die Flanken der Profile 3b, 3f, 3i oder 3k parabolisch gekrümmt auszubilden.

Wie aus Fig. 4 und Fig. 5 ersichtlich, können beispielsweise quadratisch ausgebildete Raster 8 gemäß der Erfindung schachbrettartig nebeneinander derart zusammengesetzt werden, daß abwechselnd Raster 8 und entsprechende Raster 8' mit um 90° versetzten Lamellen 2, 2' vorgesehen werden. Aus Fig. 5 ist ersichtlich, wie bei einer derartigen Rasteranordnung oberhalb eine Röhrenlampe 9 mit Reflektor 10 angeordnet werden kann.

In den Fig. 6 bis 8 sind Tragschienen mit kurvenförmigem Verlauf dargestellt. Gemäß Fig. 6 sind Lamellen 2 an Tragschienen 11 angebracht, die entsprechend der vorgesehenen Einbaulage des Rasters horizontal gekrümmt sind. Entsprechen Fig. 7 sind Lamellen 2 auf Tragschienen 12 aufgereiht, die entsprechend der Gebrauchslage des Rasters in vertikaler Richtung gekrümmt sind. Fig. 8 schließlich zeigt Lamellen 2, die auf kreisförmig gebogene Tragschienen 13a, 13b aufgereiht und dort arretiert sind.

## Patentansprüche

1. In sich starres Spiegelprofilraster für Spiegelrasterleuchten mit langgestreckten Lampen, mit etwa V-förmigen, quer zur Lampenlängsrichtung in Abständen angeordneten und außenseitig verspiegelten Lamellen (2) mit vorzugsweise parabolisch gekrümmten Schenkeln, dadurch gekennzeichnet, daß die Lamellen (2) an wenigstens einer gegenüberliegend in den Schenkeln (4, 5) der Lamellen (2) vorgesehene Ausstanzungen (6) durchfassenden Tragschiene (3) arretiert sind.

2. Raster nach Anspruch 1, dadurch gekennzeichnet, daß die Ausstanzungen (6) in der Nähe der stirnseitigen Lamellenenden vorgesehen sind, und die Tragschienen (3) paarweise angeordnet sind.

3. Raster nach Anspruch 1 oder 2, dadurch gekennzeichnet, daß die Tragschienen (3) vollständig im Bereich der Lamellenflächen liegen.

4. Raster nach Anspruch 1 oder 2, dadurch gekennzeichnet, daß die Tragschienen teilweise im Bereich der Lamellenflächen liegen.

5. Raster nach einem der Ansprüche 1 bis 4, dadurch gekennzeichnet, daß zur Erzielung der Arretierung die Tragschienen (3) in ihren die Lamellen (2) durchfassenden Bereichen (7) im Querschnitt deformiert sind.

6. Raster nach einem der Ansprüche 1 bis 4, dadurch gekennzeichnet, daß zur Arretierung der Lamellen (2) an den Tragschienen (3) gesonderte Arretierelemente vorgesehen sind.

7. Raster nach einem der Ansprüche 1 bis 6, dadurch gekennzeichnet, daß die der verspiegelten Lamellenoberfläche gegenüberliegende Lamellenoberfläche matt, vorzugsweise schwarz, ausgebildet ist.

8. Raster nach einem der Ansprüche 1 bis 7, dadurch gekennzeichnet, daß die Tragschienen (3) aus oberflächenverspiegeltem bzw. oberflächenverspiegelbarem Werkstoff bestehen.

9. Raster nach einem der Ansprüche 1 bis 8, dadurch gekennzeichnet, daß die Tragschienen (11, 12, 13a, 13b) mit kurvenförmigem Verlauf ausgebildet sind.

## Revendications

1. Grille rigide pour luminaires à grille de réflexion avec des lampes allongées, avec lamelles (2) sensiblement en forme de V, réfléchissantes vers l'extérieur, disposées à espacement transversalement à la direction longitudinale des lampes, et pourvues d'ailes (4, 5) recourbées, de préférence en forme parabolique, grille caractérisée en ce que les lamelles (2) sont fixées sur au moins un rail profilé de support (3) correspondant des évidements estampés (6) se faisant face prévus dans les ailes (4, 5) des lamelles (2).

2. Grille suivant la revendication 1, caractérisée en ce que les évidements estampés (6) sont prévus au voisinage des extrémités du côté frontal des lamelles et les profilés de support (3) sont disposés par paires.

3. Grille suivant l'une des revendications 1 ou 2, caractérisée en ce que les rails profilés de support (3) sont prévus sur la totalité du domaine des lamelles.

4. Grille suivant l'une des revendications 1 ou 2, caractérisée en ce que les rails profilés de support (3) sont prévus seulement sur une partie du domaine des lamelles.

5. Grille suivant l'une des revendications 1 à 4, caractérisée en ce que, pour réaliser la fixation des lamelles, les rails profilés sont déformés dans leur section transversale dans leurs zones (7) qui maintiennent les lamelles (2).

6. Grille suivant l'une des revendications 1 à 4, caractérisée en ce que des éléments de blocage spéciaux sont prévus sur les rails profilés (3) pour immobiliser les lamelles (2).

7. Grille suivant l'une des revendications 1 à 6, caractérisée en ce que la surface extérieure des lamelles faisant face à la surface extérieure réfléchissante des lamelles est prévue mate, de préférence noircie.

8. Grille suivant l'une des revendications 1 à 7, caractérisée en ce que les rails profilés (3) sont constitués en un matériau à surface extérieure réfléchissante ou pouvant être rendu réfléchissante.

9. Grille suivant l'une des revendications 1 à 8, caractérisée en ce que les rails profilés (11, 12, 13a, 13b) s'étendent en forme de courbe.

## Claims

1. A reflector member grid, which is rigid in itself, for reflector grid lighting arrangements having elongate lamps, comprising substantially V-shaped bar members (2) which are arranged transversely with respect to the longitudinal direction of the lamp at spacings from each other and which have a reflective coating on the outside and which have preferably para- bolically curved limb portions, characterised in that the bar members (2) are secured to at least one carrier rail member (3) which passes through punched-out openings (6) disposed in opposing relationship in the limb portions (4, 5) of the bar members (2).

2. A grid according to claim 1 characterised in that the openings (6) are provided in the vicinity of the ends of the bar members and the carrier rail members (3) are arranged in pairs.

3. A grid according to claim 1 or claim 2 characterised in that the carrier rail members (3) are disposed completely in the region of the surfaces of the bar members (2).

4. A grid according to claim 1 or claim 2 characterised in that the carrier rail members are disposed partially in the region of the surfaces of the bar members (2).

5. A grid according to one of claims 1 to 4 characterised in that, in order to provide the securing action, the carrier rail members (3) are deformed in cross-section, in their regions (7) which pass through the bar members (2).

6. A grid according to one of claims 1 to 4 characterised in that separate securing elements are provided for securing the bar members (2) to the carrier rail members (3).

7. A grid according to one of claims 1 to 6 characterised in that the surface of the bar members which is opposite to the reflectively coated surface of the bar members is matt, preferably black.

8. A grid according to one of claims 1 to 7, characterised in that the carrier rail members (3) comprise material which is provided with or which can be provided with a reflective surface layer.

9. A grid according to one of claims 1 to 8 characterised in that the carrier rail members (11, 12, 13a, 13b) are of a curved configuration.
